# EUROPÄISCHE PATENTSCHRIFT

(11) **EP 1 519 798 B1**
(45) Veröffentlichungstag und Bekanntmachung des Hinweises auf die Patenterteilung: **16.08.2006**
(21) Anmeldenummer: 03729965.8
(22) Anmeldetag: 02.05.2003
(51) Int. Cl.: B21B 1/46, B21B 13/22

(54) **VERFAHREN UND GIESSWALZANLAGE ZUM SEMI-ENDLOSWALZEN ODER ENDLOSWALZEN DURCH GIESSEN EINES METALLS INSBESONDERE EINES STAHLSTRANGS, DER NACH DEM ERSTARREN BEI BEDARF QUERGETEILT WIRD**
METHOD AND CASTING ROLLER PLANT FOR THE SEMI-ENDLESS OR ENDLESS ROLLING BY CASTING OF A METAL IN PARTICULAR A STEEL STRIP WHICH MAY BE TRANSVERSELY SEPARATED AS REQUIRED AFTER SOLIDIFICATION
PROCEDE ET INSTALLATION DE LAMINAGE DE COULEE CONTINUE POUR LE LAMINAGE SEMI-CONTINU OU CONTINU PAR COULEE D'UNE BARRE DE METAL, EN PARTICULIER D'ACIER, SEPAREE TRANSVERSALEMENT SELON LE BESOIN APRES SOLIDIFICATION

(30) Priorität: 06.07.2002 DE 10230512; 25.10.2002 DE 10249704
(43) Veröffentlichungstag der Anmeldung: 06.04.2005
(73) Patentinhaber: SMS Demag Aktiengesellschaft, 40237 Düsseldorf (DE)
(72) Erfinder: FLEMMING, Günter, 40699 Erkrath (DE); SCHWELLENBACH, Joachim, 40215 Düsseldorf (DE); STREUBEL, Hans, 40699 Erkrath (DE)
(74) Vertreter: Valentin, Ekkehard
(86) Internationale Anmeldenummer: PCT/EP2003/004599
(87) Internationale Veröffentlichungsnummer: WO 2004/004938

(56) Entgegenhaltungen:
- EP-A- 0 853 987
- US-A- 5 396 695

## Beschreibung

Die Erfindung betrifft ein Verfahren und eine Gießwalzanlage zum Semi-Endloswalzen oder Endloswalzen durch Gießen eines Metall-, insbesondere eines Stahlfstrangs, der nach dem Erstarren bei Bedarf quergeteilt wird, die Gießstrang-Teillängen in einen Rollenherdofen zum Aufheizen und Vergleichmäßigen auf Walztemperatur geführt werden, und die Teillängen mit Walztemperatur zum Auswalzen in eine Walzstraße eingeführt werden, wobei das Stranggießen während des Walzbetriebs ohne Unterbrechung fortgesetzt wird.

Ein derartiges Verfahren ist aus der EP 0 264 459 B1 bekannt. Bei diesem Verfahren werden die Gießstrang-Teillängen im Tunnelofen unter Quertransport gespeichert.
Die Gießstrang-Teillängen werden über einen Zeitraum gespeichert, der einem Mehrfachen, z.B. dem Vierfachen, ihrer Gießzeit entspricht. Weiter wird das Verfahren derart ausgeübt, dass die Walzung jeder einzelnen Gießstrang-Teillänge aber in einer Zeiteinheit durchgeführt wird, die nur einem Bruchteil, z.B. einem Fünftel seiner Gießzeit entspricht, und dahingehend, dass die Walzung diskontinulerlich durchgeführt und dabei der Walzvorgang jeweils über einen Zeltraum, der der Differenz zwischen einer Gießzeit und einer Walzung entspricht, mit einer Pausenzeit unterbrochen wird. Dieses Verfahren richtet sich streng nach dem Stranggießen und ist nicht auf das Walzverfahren abgestimmt.

Aus der europäischen Patentanmeldung EP 0 853 987 A2 ist eine Anlage zum Herstellen eines Bandes, eines Vorstreifens oder einer Bramme bekannt. Der dort offenbarten Erfindung liegt die Aufgabe zugrunde, eine Anlage zu schaffen, welche bei hoher Produktqualität die Herstellung möglichst dünner Bänder ermöglicht, wobei eine sehr hohe Betriebsflexibilität gegeben ist. Insbesondere soll das Stranggießen im Fall einer Störung an einer der Durchlaufkokille nachgeordneten Verformungsstufe fortgesetzt werden können. Zur Lösung dieser Aufgabe wird vorgeschlagen, die unterschiedlichen der Kokille nachgeschalteten Verformungsstufen aktivierbar bzw. deaktivierbar zu machen, wobei zur Herstellung eines möglichst dünnen Bandes sämtliche Verformungsstufen in Summe aktiviert werden sollen, wobei zur Herstellung eines Bandes mit etwas größerer Dicke nur die zweite und dritte Verformungsstufe einzeln oder in Summe aktiviert werden sollen und wobei zur Herstellung einer unverformten Bramme alle drei Verformungsstufen deaktiviert werden sollen.

Weiterhin ist aus der US Patentschrift US 5,396,695 ein Verfahren bzw. eine Vorrichtung nach den Oberbegriffen der Ansprüche 1 bzw. 9 zum Steuern einer Zeitdauer zwischen dem kontinuierlichen Gießen von Metallsträngen und deren Eintritt in ein Walzgerüst bekannt. Der dort offenbarten Erfindung liegt die Erkenntnis zugrunde, dass es länger dauert, eine dickere Bramme zu gießen als eine dünnere Bramme bei gleicher Länge. Es kann deshalb durch eine Anpassung bzw. Veränderung des Querschnitts des gegossenen Strangs die Geschwindigkeit gesteuert werden, mit welcher der Gießstrang zwischen Quetschrollen hervortritt, bei gleicher Gießrate. Insbesondere ist es auf diese Weise, d.h. durch Vergrößern des Querschnitts des Gießstrangs, möglich, bei gleicher Gleßrate Zeit für einen Walzenwechsel zu gewinnen.

Ausgehend von diesem Stand der Technik liegt der Erfindung die Aufgabe zugrunde, ein alternatives Verfahren und eine alternative Vorrichtung bereit zu stellen, bei denen es ebenfalls möglich ist, Zeit z.B. für einen Walzenwechsel innerhalb einer Walzstraße zu gewinnen.

Diese Aufgabe wird gemäß dem in dem Patentanspruch 1 beanspruchten Verfahren dadurch gelöst, dass zwischen Walzkampagnen innerhalb einer Gießsequenz nach dem Querteilen die Endwalzdicke und / oder die Einzugsgeschwindigkeit des Walzwerks erhöht wird.

Dadurch wird das Semi-Endloswalzen und das Endloswalzen auf die Verhältnisse des Walzens angepasst und es wird eine Pufferzeit für den unvermeidlichen Walzenwechsel geschaffen.

Die durch das Semi- oder Endloswalzen entstehenden größeren Walzgut-Längen werden dabei dadurch berücksichtigt, dass aus einer Mehrfachlänge mehrere Coils erzeugt werden.

Die Pufferzeit für den Walzenwechsel kann noch dadurch beeinflusst werden, dass die Gießgeschwindigkeit in Abhängigkeit der Einzugsgeschwindigkeit der Walzstraße und / oder der Walzenwechselzeit einschließlich der Kalibrierzeit und /oder der Pufferlänge des Rollenherdofens und / oder der Endwalzdicke nach dem Querteilen reduziert wird.

Nach einem anderen Merkmal wird vorgeschlagen, dass die Pufferlänge des Rollenherdofens zumindest auf eine Rollenebene abgestimmt wird.

Um die gewünschte Pufferzeit zu erreichen ist ferner vorteilhaft, dass die Gießgeschwindigkeit V_{c}, die der Einzugsgeschwindigkeit V_{w} des Walzwerkes entspricht, gleich oder größer nach der folgenden Formel reduziert wird: $Δ V = {V}_{W} - \frac{1}{Δ t / L + 1 / {V}_{W}} ( m / min ) ,$
wobei bedeuten:
- ΔV =: Gießgeschwindigkeitsreduzierung
- V_{w} =: Einzugsgeschwindigkeit des Walzwerks
- Δt =: Walzenwechselzeit und
- L =: Länge des Tunnelofens.

Eine Ausgestaltung besteht ferner darin, dass eine Kombination aus einer Anpassung der Gießgeschwindigkeit und der Endwalzdicke zur Optimierung der Produktionsleistung angewendet wird.

Dabei ist außerdem von Vorteil, wenn die Endwalzdicke maximal um den Faktor 2,5 erhöht wird.

Eine andere Pufferzeit kann dahingehend erzielt werden, indem die Endwalzdicke maximal um den Faktor 2 erhöht und die Gießgeschwindigkeit auf minimal 30% abgesenkt wird.

Das Verfahren kann nach einem praktischen Beispiel derart angewendet werden, dass nach dem Querteilen die Gießgeschwindigkeit reduziert wird und /oder die Einzugsgeschwindigkeit der Walzstraße und / oder die Endwalzdicke erhöht werden, nach Beenden des Walzens die verschlissenen Walzen der Walzstraße gewechselt werden und nach erfolgtem Walzenwechsel die Gießgeschwindigkeit auf die Einzugsgeschwindigkeit der Walzstraße gesteigert wird.

Die oben genannte Aufgabe der Erfindung wird weiterhin durch den in Patentanspruch 9 beanspruchten Gegenstand gelöst.

Die Strangführung kann auch dahingehend ausgebildet sein, dass Mehrfachlängen auf einem einzigen Höhen-Niveau von dem Ausgang der Stranggießmaschine durch die Rollenbahn des Rollenherdofens bis in das Walzwerk einführbar sind.

In der Zeichnung sind Ausführungsbeispiele der Erfindung dargestellt, die nachstehend verfahrens- und vorrichtungstechnisch näher erläutert werden.

Es zeigen:
- Fig. 1: die Gießwalzanlage mit einem Rollenherdofen und einer Rollenebene in Seitenansicht,
- Fig. 2A: eine Seiten-Teilansicht mit einem Gießstrang, wobei die Gießgeschwindigkeit gleich oder kleiner der Walzgeschwindigkeit ist,
- Fig. 2B: dieselbe Ansicht bei auf Walzgeschwindigkeit erhöhter Transportgeschwindigkeit einer Gießstrang-Teillänge,
- Fig. 3A: das Endlos-Gießen und -Walzen bei gleicher Gieß- und Walzgeschwindigkeit und mit zwei Haspelanlagen,
- Fig. 3B: das Endlos-Gießen und -Walzen mit den zwei Haspelanlagen,
- Fig. 4A: die Situation beim Walzenwechsel und reduzierter Gießgeschwindigkeit,
- Fig.4B: die Situation nach beendetem Walzenwechsel und gesteigerter Gießgeschwindigkeit und
- Fig. 5: die Gießwalzanlage in der Seitenansicht wie Fig. 1 für eine alternative Ausführungsform.

In Fig.1 ist eine Gießwalzanlage in Seitenansicht dargestellt, bestehend aus einer Stranggießmaschine 1, in der ein Gießstrang 1a erzeugt wird, einem Rollenherdofen 2 und einer Walzstraße 3 mit den zugehörigen Nebeneinrichtungen.

In der Stranggießmaschine 1 wird aus einer (nicht gezeichneten) Gießpfanne ein Verteilergefäß 4 gespeist, dem eine Stranggießkokille 5, ein Stützrollengerüst 6 mit einer Biegeeinheit 7 und eine Richtmaschine 8 nachgeordnet sind. Am Ausgang 9 ist eine Querteileinrichtung 10 und hinter dieser (als Alternative in Fig. 5) eine schwenkbare Rollenbahn 11 für den Eingang 12a des Rollenherdofens 2 angeordnet. An dessen Ausgang 12b befinden sich wiederum eine schwenkbare Rollenbahn 13 und eine Querteileinrichtung 14. Die Grundausführungsform in Fig. 1 arbeitet ohne die schwenkbaren Rollenbahnen 11, 13.

Die Walzstraße 3 beginnt nach der Querteileinrichtung 14 mit einer Entzunderungseinrichtung 15. Darauf folgt die Walzstraße 3 mit etwa fünf bis sieben Walzgerüsten. Hinter den Walzgerüsten sind nach einer Trenneinrichtung 16 eine Kühlstrecke 17 und dieser folgend zwei Haspelanlagen 18 vorgesehen.

Das Verfahren dient dem Semi-Endloswalzen oder dem Endloswalzen durch Gießen von flüssigem Metall, insbesondere von flüssigem Stahl, zu einem Gießstrang 1 a, der nach dem Erstarren in der Querteileinrichtung 10 in Gießstrang-Teillängen 20 in den Rollenherdofen 2 befördert wird. Die jeweilige Gießstrang-Teillänge 20 wird im Rollenherdofen 2 aufgeheizt, in der Temperatur vergleichmäßigt und auf Walztemperatur zum Auswalzen in der Walzstraße 3 gebracht. Während dieser Zeit wird das Stranggießen ohne Unterbrechung weiter geführt.

Für den Fall, dass die Walzen 3a verschlissen sind, wird für einen Walzenwechsel die Gießgeschwindigkeit V_{c} derart abgesenkt, dass zwischen dem Ende des Walzens einer vorhergehenden Mehrfachlänge 21 und dem Anstechen einer neuen Teillänge 20 oder Mehrfachlänge 21 in der Walzstraße 3 eine ausreichende Pufferzeit für den Walzenwechsel zur Verfügung steht. Aus der Mehrfachlänge 21 können mehrere Coils 22 gewickelt werden.

Die Gießgeschwindigkeit V_{c} wird z.B. in Abhängigkeit der Einzugsgeschwindigkeit
V_{w} der Walzstraße 3 und / oder der jeweiligen Walzenwechselzeit einschließlich einer Kalibrierzeit und / oder der Pufferlänge 23 des Rollenherdofens 2 und / oder der Endwalzdicke nach dem Querteilen reduziert. Die Pufferlänge 23 des Rollenherdofens 2 kann zumindest auf eine Rollenebene 24 abgestimmt werden (vgl. Fig. 1).

In Fig. 2A wird die Gießgeschwindigkeit V_{c} gleich oder kleiner als die Einzugsgeschwindigkeit V_{w} in die Walzstraße 3 eingestellt. Sobald der Rollenherdofen 2 beschickt ist, kann die Geschwindigkeit V_{c} auf Einzugsgeschwindigkeit V_{w} wieder angehoben werden, wie in Fig. 2B gezeigt ist.

In Fig. 3A ist das Endloswalzen gezeigt. Der Gießstrang 1a wird mit Gießgeschwindigkeit V _{c}, die gleich der Einzugsgeschwindigkeit V _{w} in das erste Walzgerüst ist, geführt und gewalzt, dann gekühlt, gewickelt und in der Trenneinrichtung 16 geschnitten. Nach einer Querteilung in der Querteileinrichtung 10 kann der Gießstrang 1a, wie in Fig. 3B gezeigt ist, mit reduzierter Gießgeschwindigkeit V_{c} gegossen werden und die abgetrennte Gießstrang-Teillänge 20 wird mit Einzugsgeschwindigkeit V_{w} gewalzt und gewickelt.

Die Gießgeschwindigkeit V_{c} wird gleich oder größer nach der folgenden Formel reduziert: $Δ V = {V}_{W} - \frac{1}{Δ t / L + 1 / {V}_{W}} ( m / min )$
wobei bedeuten:
- ΔV =: Gießgeschwindigkeitsreduzierung (m / min)
- V_{w} =: Einzugsgeschwindigkeit des Walzwerks (m / min)
- Δt =: Walzenwechselzeit (min)
- L =: Länge des Tunnelofens (m).

Bei einer Einzugsgeschwindigkeit V_{w} = 10 m / min, einer Walzenwechselzeit Δt = 10 min und einer Rollenherdofen-Länge L = 200 m muss die Gießgeschwindigkeit V_{c} um mindestens 3,33 m/min reduziert werden. $Gießgeschwindigkeitsreduzierung Δ V = 10 - \frac{1}{10 / 200 + 1 / 10} = 10 - \frac{1}{3 / 20} = 10 m - 6 , 67 m = 3 , 33 m / min$

Der Walzenwechsel ist in Fig. 4A dargestellt. Die Gießgeschwindigkeit V_{c} beträgt nach der vorstehenden Berechnung 6,67 m /min und ist dementsprechend niedriger als die Einzugsgeschwindigkeit V_{w}. Nach dem Walzenwechsel, Fig. 4B, wird die Gießgeschwindigkeit V_{c} wieder auf die Einzugsgeschwindigkeit V_{w} erhöht.

Zwischen den Walzkampagnen innerhalb einer Gießsequenz kann nach dem Querteilen die Endwalzdicke und / oder die Einzugsgeschwindigkeit V_{w} der Walzstraße 3 erhöht werden.

Es kann aber auch eine Kombination aus einer Anpassung der Gießgeschwindigkeit V_{c} und der Endwalzdicke zur Optimierung der Produktionsleistung angewendet werden. Dabei kann die Endwalzdicke maximal um den Faktor 2,5 erhöht werden. Eine andere Wahlmöglichkeit besteht darin, dass die Endwalzdicke maximal um den Faktor 2 erhöht und die Gießgeschwindigkeit auf minimal 30% abgesenkt wird.

In einem weiteren Ausführungsbeispiel ist vorgesehen, dass nach dem Querteilen die Gießgeschwindigkeit V_{c} reduziert wird, und / oder die Einzugsgeschwindigkeit V_{w} der Walzstraße 3 und / oder die Endwalzdicke erhöht werden, nach Beenden des Walzens die verschlissenen Walzen 3a der Walzstraße 3 gewechselt werden und nach erfolgtem Walzenwechsel die Gießgeschwindigkeit V_{c} auf die Einzugsgeschwindigkeit V_{w} der Walzstraße 3 gesteigert wird.

Die Gießwalzanlage zum Semi-Endloswalzen oder Endloswalzen eines gegossenen Metall- oder Stahlstrangs, der als Gießstrang 1a im erstarrten Zustand bei Bedarf in Gießstrang-Teillängen 20 aufteilbar ist und die Gießstrang-Teillängen 20 in einem Rollenherdofen 2 warmgehalten und auf Walztemperatur aufgeheizt und vergleichmäßigt werden und anschließend in eine Walzstraße 3 eingeführt werden, setzt voraus, dass auf der Stranggießmaschine 1 kontinuierlich gegossen wird. Dazu ist zwischen der Stranggießmaschine 1 und der Walzstraße 3 der Rollenherdofen 2 mit zumindest einer Rollenebene 24, an dessen Eingang 12a und / oder Ausgang 12b eine Querteileinrichtung 14, nachfolgend eine Entzunderungseinrichtung 15 vorgesehen sind, darauf das erste Walzgerüst folgt und hinter der Walzstraße 3 die Trenneinrichtung 16, Kühlstrecke 17 und Haspelanlagen 18 angeordnet sind.

Die ein- und auslaufseitigen Rollenbahnen 11, 13 besitzen Biege- und / oder Richteinheiten 7, 8, die auf die jeweilige Rollenebene 24 aus- oder einrichtbar sind. So sind die schwenkbaren Rollenbahnen 11, 13 am Eingang 12a und am Ausgang 12b des Rollenherdofens 2 mit zumindest zwei Rollenebenen 24, mit jeweils einer Biege- und / oder Richteinheit 7, 8 vorgesehen (vgl. Fig. 5).

Gemäß der alternativen Bauweise in Fig. 5 können Mehrfachlängen 21 auf mehreren Rollenebenen 24 von dem Ausgang 9 der Stranggießmaschine 1 durch die schwenkbare Rollenbahn 11 des Rollenherdofens 2 über die schwenkbare Rollenbahn 13 bis in die Walzstraße 3 durchgeführt werden.

### Bezugszeichenliste

- 1: Stranggießmaschine
- 1a: Gießstrang
- 2: Rollenherdofen
- 3: Walzstraße
- 3a: Walze
- 4: Verteilergefäß
- 5: Stranggießkokille
- 6: Stützrollengerüst
- 7: Biegeeinheit
- 8: Richtmaschine
- 9: Ausgang
- 10: Querteileinrichtung
- 11: Rollenbahn
- 12a: Eingang
- 12b: Ausgang
- 13: schwenkbare Rollenbahn
- 14: Querteileinrichtung
- 15: Entzunderungseinrichtung
- 16: Trenneinrichtung
- 17: Kühlstrecke
- 18: Haspelanlage
- 19:
- 20: Gießstrang-Teillänge
- 21: Mehrfachlänge
- 22: Coil
- 23: Pufferlänge
- 24: Rollenebene

## Patentansprüche

1. Verfahren zum Semi-Endloswalzen oder Endloswalzen durch Gießen eines Metall-, insbesondere eines Stahlstrangs (1a), der nach dem Erstarren bei Bedarf quergeteilt wird, die Gießstrang-Teillängen (20) in einen Rollenherdofen (2) zum Aufheizen und Vergleichmäßigen auf Walztemperatur geführt werden, und die Teillängen (20) mit Walztemperatur zum Auswalzen in eine Walzstraße (3) eingeführt werden, wobei das Stranggießen während des Walzbetriebs ohne Unterbrechung fortgesetzt wird, und wobei zwischem dem Ende des Walzens einer vorhergehenden Mehrfachlänge (21) und dem Austechen einer nenen Teillänge (20) oder Mehrfachlänge (21) im Walzwerk eine ausreichende Pufferzeit für einen Walzenwechsel eingehalten wird, indem die Gießgeschwindigkeit (V_{c}) in Abhängigkeit der Einzugsgeschwindigkeit (V_{w}) der Walzstraße (3) und /oder der Walzenwechselzeit einschließlich der Kalibrierzeit und der Pufferlänge (23) des Rollenherdofens (2) und / oder der Endwalzdicke nach dem Querteilen reduziert wird,
**dadurch gekennzeichnet,**
**dass** zum Einhalten der ausreichenden Pufferzeit für den Walzenwechsel weiterhin zwischen zwei Walzkampagnen innerhalb einer Gießsequenz nach dem Querteilen die Endwalzdicke und / oder die Einzugsgeschwindigkeit (V_{w}) des Walzwerks erhöht wird.

2. Verfahren nach Anspruch 1,
**dadurch gekennzeichnet,**
**dass** aus einer Mehrfachlänge (21) mehrere Coils (22) erzeugt werden.

3. Verfahren nach Anspruch 1,
**dadurch gekennzeichnet,**
**dass** die Pufferlänge (23) des Rollenherdofens (2) zumindest auf eine Rollenebene (24) abgestimmt wird.

4. Verfahren nach einem der Ansprüche 1 bis 3,
**dadurch gekennzeichnet,**
**dass** die Gießgeschwindigkeit (V_{c}) gleich oder größer nach der folgenden Formel reduziert wird: $Δ V = {V}_{W} - \frac{1}{Δ t / L + 1 / {V}_{W}} ( m / min )$
mit
ΔV = Gießgeschwindigkeitsreduzierung
V_{w} = Einzugsgeschwindigkeit des Walzwerks
Δt = Walzenwechselzeit
L = Länge des Tunnelofens.

5. Verfahren nach einem der Ansprüche 1 bis 4,
**dadurch gekennzeichnet,**
**dass** eine Kombination aus einer Anpassung der Gießgeschwindigkeit (V_{c}) und der Endwalzdicke zur Optimierung der Produktionsleistung angewendet wird.

6. Verfahren nach einem der Ansprüche 1 bis 5,
**dadurch gekennzeichnet,**
**dass** die Endwalzdicke maximal um den Faktor 2,5 erhöht wird.

7. Verfahren nach einem der Ansprüche 1 bis 6,
**dadurch gekennzeichnet,**
**dass** die Endwalzdicke maximal um den Faktor 2 erhöht und die Gießgeschwindigkeit (V_{c}) auf minimal 30% abgesenkt wird.

8. Verfahren nach einem der Ansprüche 1 bis 7,
**dadurch gekennzeichnet,**
**dass** nach dem Querteilen die Gießgeschwindigkeit (V_{c}) reduziert wird und / oder die Einzugsgeschwindigkeit (V_{w}) der Walzstraße (3) und /oder die Endwalzdicke erhöht werden, nach Beenden des Walzens die verschlissenen Walzen (3a) der Walzstraße (3) gewechselt werden und nach erfolgtem Walzenwechsel die Gießgeschwindigkeit (V_{c}) auf die Einzugsgeschwindigkeit (V_{w}) der Walzstraße (3) gesteigert wird.

9. Gießwalzanlage zum Semi-Endloswalzen oder Endloswalzen eines gegossenen Metall- oder Stahistranges (1a), der im erstarrten Zustand bei Bedarf in Gießstrang-Teillängen (20) aufteilbar ist und die Gießstrang-Teillängen (20) in einem Rollenherdofen (2) warmhaltbar und auf Walztemperatur aufheizbar und vergleichmäßigbar und in eine Walzstraße (3) einführbar sind und die Stranggießmaschine (1) kontinuierlich gießt,
wobei zwischen der Stranggießmaschine (1) und der Walzstraße (3) ein mit Pufferlänge (23) ausgeführter Rollenherdofen (2) mit zumindest einer Rollenebene vorgesehen ist, an dessen Eingang und / oder Ausgang eine Querteileinrichtung (14) angeordnet ist und wobei nach dem Rollenherdofen (2) die Walzstraße (3) folgt,
**dadurch gekennzeichnet,**
**dass** nachfolgend zu der Querteileinrichtung (14) eine Entzunderungseinrichtung (15) vorgesehen ist und dass hinter der Walzstraße (3) eine Trenneinrichtung (16), eine Kühlstrecke (17) und Haspelanlagen (18) angeordnet sind; und
**dass** bei mindestens zwei Rollenebenen (24) schwenkbare Rollenbahnen (11) am Eingang (12a) und Ausgang (12b) des Rollenherdofens (2), mit jeweils einer Biege- und / oder Richteinheit angeordnet sind.

10. Gießwalzanlage nach Anspruch 9,
**dadurch gekennzeichnet,**
**dass** Mehrfachlängen (21) auf einem einzigen Höhen-Niveau von dem Ausgang (9) der Stranggießmaschine (1) durch die Rollenbahn (11) des Rollenherdofens (2) bis in das Walzwerk (3a) einführbar sind.

## Claims

1. A method for the semi-endless or endless rolling by casting of a metal, in particular a steel strip (1a), which is transversely separated as required after solidification, the casting strip partial lengths (20) are fed into a roller hearth furnace (2) for heating and equilibration at rolling temperature, and the partial lengths (20) are introduced at rolling temperature into a roll train (3) for rolling out, wherein the continuous casting is continued without interruption during the rolling operation and wherein between the end of the rolling of a preceding multiple length (21) and the insertion of a new partial length (20) or multiple length (21) in the rolling mill, a sufficient buffer time is maintained for a change of rollers, by reducing the casting speed (V_{c}) depending on the infeed speed (V_{w}) of the roll train (3) and/or the roller exchange time including the calibration time and the buffer time (23) of the roller hearth furnace (2) and/or the end roll thickness after transverse separation,
**characterised in**
**that** the end roll thickness and/or the infeed speed (V_{w}) of the rolling mill is increased to maintain a sufficient buffer time for exchange of rollers between two rolling campaigns within a casting sequence after transverse separation.

2. The method according to claim 1,
**characterised in**
**that** a plurality of coils (22) are produced from a multiple length (21).

3. The method according to claim 1,
**characterised in**
**that** the buffer length (23) of the roller hearth furnace (2) is at least matched to one roller plane (24).

4. The method according to any one of claims 1 to 3,
**characterised in**
**that** the casting speed (V_{c}) is reduced by the same amount or greater than that given by the following formula: $Δ V = {V}_{W} - \frac{1}{Δ t / L + 1 / {V}_{W}} ( m / min )$where
ΔV = reduction in casting speed
V_{w} = infeed speed of rolling mill
Δt = roller exchange time
L = length of tunnel furnace.

5. The method according to any one of claims 1 to 4,
**characterised in**
**that** a combination of matching the casting speed (V_{c}) and the end roll thickness is used to optimise the production capacity.

6. The method according to any one of claims 1 to 5,
**characterised in**
**that** the end roll thickness is increased at most by a factor of 2.5.

7. The method according to any one of claims 1 to 6,
**characterised in**
**that** the end roll thickness is increased at most by a factor of 2 and the casting speed (V_{c}) is reduced to a minimum of 30%.

8. The method according to any one of claims 1 to 7,
**characterised in**
**that** after the transverse separation, the casting speed (V_{c}) is reduced and/or the infeed speed (V_{w}) of the roll trains (3) and/or the end roll thickness are increased, after the end of rolling the worn rollers (3a) of the roll train (3) are changed and after the rollers have been changed, the casting speed (V_{c}) is increased to the infeed speed (V_{w}) of the roll train (3).

9. A casting roller plant for the semi-endless or endless rolling of a cast metal or steel strand (1a), which may be transversely separated into casting strip partial lengths (20) in the solidified state and said casting strip partial lengths (20) can be kept warm and equilibrated in a roller hearth furnace (2) and heated to rolling temperature and introduced into a roll train (3) and the continuous casting machine (1) casts continuously, wherein between the continuous casting machine (1) and the roll train (3) there is provided a roller hearth furnace (2) which is designed with a buffer length (23) and which has at least one roller plane, having a transverse separating device (14) located at the input and/or output thereof and wherein the roller hearth furnace (2) is followed by the roll train (3),
**characterised in**
**that** a descaling device (15) is provided following the transverse separating device (14) and that a separating device (16), a cooling section (17) and reel stations (18) are disposed after the roll train (3); and
**that** in at least two roller planes (24) pivoting roller tracks (11) are provided at the entrance (12a) and exit (12b) of the roller hearth furnace (2) each comprising a bending and/or straightening unit.

10. The casting roller plant according to claim 9,
**characterised in**
**that** multiple lengths (21) can be introduced at a single height level from the exit (9) of the continuous casting machine (1) through the roller track (11) of the roller hearth furnace (2) right into the rolling mill (3a).

## Revendications

1. Procédé de laminage semi continu ou de laminage continu par coulée d'une barre métallique, notamment d'une barre d'acier (1a) que l'on divise à la transversale en cas besoin, après sa solidification, on conduit les longueurs partielles de barre de coulée (20) dans un four à rouleaux (2) pour les réchauffer et les homogénéiser à la température de laminage, et on introduit les longueurs partielles (20) à température de laminage dans un train de laminage (3) pour les laminer, la coulée continue étant poursuivie sans interruption pendant le laminage et entre la fin du laminage d'une longueur multiple précédente (21) et le perçage d'une nouvelle longueur partielle (20) ou longueur multiple, un temps tampon suffisant étant respecté dans le laminoir pour un changement des cylindres, par réduction de la vitesse de coulée (V_{c}) en fonction de la vitesse d'alimentation (V_{w}) du train de laminoir (3) et/ou du temps de changement de cylindre, y compris le temps de calibrage et de la longueur tampon (23) du four à rouleaux (2) et/ou de l'épaisseur de laminage final après la division à la transversale,
**caractérisé en ce que** pour le respect du temps tampon suffisant pour le changement de cylindres, on augmente par ailleurs l'épaisseur du cylindre final et/ou la vitesse d'alimentation (V_{w}) du train de laminoir, entre deux campagnes de laminage, au sein d'une séquence de coulée, après la division à la transversale.

2. Procédé selon la revendication 1, **caractérisé en ce qu'**à partir d'une longueur multiple (21), on créé plusieurs feuillards (22).

3. Procédé selon la revendication 1, **caractérisé en ce qu'**on adapte la longueur tampon (23) du four à rouleaux (2) au moins à un plan de rouleaux (24).

4. Procédé selon l'une quelconque des revendications 1 à 3, **caractérisé en ce qu'**on réduit la vitesse de coulée (V_{c}) de façon identique ou supérieure selon la formule suivante : $Δ V = {V}_{W} - \frac{1}{Δ t / L + 1 / {V}_{W}} ( m / min )$avec
ΔV = réduction de la vitesse de coulée
Vw = vitesse d'alimentation du laminoir
Δt = temps de changement de cylindre
L = longueur du four tunnel

5. Procédé selon l'une quelconque des revendications 1 à 4, **caractérisé en ce qu'**on utilise une association d'une adaptation de la vitesse de coulée (Vc) et de l'épaisseur du cylindre final pour optimiser la performance de production.

6. Procédé selon l'une quelconque des revendications 1 à 5, **caractérisé en ce qu'**on augmente l'épaisseur du cylindre final de la valeur du coefficient 2,5.

7. Procédé selon l'une quelconque des revendications 1 à 6, **caractérisé en ce qu'**on augmente l'épaisseur du cylindre final au maximum de la valeur du coefficient 2 et on abaisse la vitesse de coulée (V_{c}) au un minimum de 30 %.

8. Procédé selon l'une quelconque des revendications 1 à 7, **caractérisé en ce qu'**après la division à la transversale, on réduit la vitesse de coulée (V_{c}) et/ou on augmente la vitesse d'alimentation (V_{w}) du train de laminoir (3) et/ou l'épaisseur du cylindre final, après achèvement du laminage, on change les cylindres usés (3a) du train de laminoir (3) et après avoir procédé au changement de cylindres, on augmente la vitesse de coulée (V_{c}) à la vitesse d'alimentation (V_{w}) du train de laminoir (3).

9. Installation de laminage de coulée continue, pour le laminage semi continu ou le laminage continu d'une barre de métal ou d'une barre d'acier coulé (1a), que l'on peut en cas de besoin diviser à l'état solidifié en longueurs partielles da barre de coulée (20) et les longueurs partielles de barre de coulée (20) pouvant être maintenues au chaud dans un four à rouleaux (2) et réchauffées à température de laminage et homogénéisées et pouvant être introduites dans un train de laminoir (3), et la machine de coulée continue (1) assurant une coulée en continu, un four à rouleaux (2) réalisé avec une longueur tampon (23) avec au moins un plan de rouleaux, à l'entrée et/ou à la sortie duquel un dispositif de division à la transversale (14) est disposé étant prévu entre la machine de coulée continue (1) et le train de laminoir (3), et le train de laminoir (3) faisant suite au four à rouleaux (2),
**caractérisée en ce qu'**à la suite du dispositif de division à la transversale (14), on a prévu un dispositif de décalaminage (15) et **en ce que** derrière le train de laminoir (3) sont disposés un dispositif diviseur (16), un trajet de refroidissement (17) et des bobineurs (18) ; et **en ce que** dans au moins deux plans de rouleaux (24), des transrouleurs pivotants (24) sont disposés à l'entrée (12a) et à la sortie (12b) du four à rouleaux (2) avec chacun une unité de cintrage et /ou une unité de redressage.

10. Installation de laminage de coulée continue selon la revendication 9, **caractérisée en ce que** des longueurs multiples (21) peuvent être introduites sur un seul niveau de hauteur, de la sortie (9) de la machine de coulée continue (1), à travers le transrouleur (11) du four à rouleaux (2), jusque dans le laminoir (3a).
